# NEUE EUROPÄISCHE PATENTSCHRIFT

(11) **EP 3 575 491 B2**
(45) Veröffentlichungstag und Bekanntmachung des Hinweises auf die Entscheidung über den Einspruch: **15.04.2026**
(45) Hinweis auf die Patenterteilung: 24.03.2021
(21) Anmeldenummer: 18175547.1
(22) Anmeldetag: 01.06.2018
(51) Int. Cl.: E01C 19/48

(54) **STRASSENFERTIGER MIT KANALBLECHEXTENSION**
ROAD FINISHING MACHINE WITH CHANNEL SHEET EXTENSION
FINISSEUSE DE ROUTE AVEC PLAQUE DE LIMITATION D'EXTENSION

(43) Veröffentlichungstag der Anmeldung: 04.12.2019
(73) Patentinhaber: Joseph Vögele AG, 67067 Ludwigshafen (DE)
(72) Erfinder: SCHMIDT, Thomas, 68723 Plankstadt (DE); SEIBEL, Martin, 76646 Bruchsal (DE)
(74) Vertreter: Grünecker Patent- und Rechtsanwälte PartG mbB

(56) Entgegenhaltungen:
- EP-A1- 1 120 495
- EP-A1- 2 169 117
- CN-A- 102 704 384
- CN-Y- 200 955 117
- DE-A1- 102010 004 785
- JP-A- 2004 011 347
- US-A- 3 403 609
- US-A1- 2014 064 848
- US-A1- 2017 051 460

## Beschreibung

Die Erfindung betrifft einen Straßenfertiger, umfassend zumindest ein Kanalblech. Ein solcher Straßenfertiger dient zum Einbau von gebundenen und ungebundenen Mischgütern zur Herstellung von Flächenbefestigungen, siehe insbesondere Straßen. Dabei besteht die Möglichkeit, dass eine bestimmte Arbeitsgrundbreite des Straßenfertigers durch seitlich angebaute Schneckenförderer vergrößert wird. Die entsprechenden Schneckenförderer bzw. Schneckenverbreiterungen werden mit Kanalblechen montiert. Solche Kanalbleche werden in Fahrtrichtung vor einer entsprechenden Schneckenwelle an einem Schneckenfördererrahmenteil oder direkt am Chassis des Straßenfertigers montiert. Sie bilden zusammen mit einer Einbaubohle einen sogenannten Schneckentrog. Die Kanalbleche benötigen einen Mindestabstand zum Boden bzw. Planum, um Kollisionen mit diesem zu vermeiden. Bei größeren Einbaudicken wird durch eine Schnecken- bzw. Chassishöhenverstellung der Abstand der Kanalbleche zum Planum vergrößert.

Es besteht bei solchen bekannten Kanalblechen am Straßenfertiger die Möglichkeit, dass Mischgut aus einem Schneckenraum unter den Kanalblechen in Fahrtrichtung des Straßenfertigers nach vorne fließt. Dort kann dieses Mischgut abkühlen und somit ein Einbauergebnis bei der entsprechenden Herstellung von Flächenbefestigung verschlechtern.

JP 2004-011347 A beschreibt ein seitliches und höhenverstellbares Blech an einem Fertiger, das wohl ein seitliches Austreten von Material verhindert.

CN 102 704 384 A beschreibt einen Vorabstreifer, der zwischen Schnecke und Bohle eines Fertigers angeordnet ist. Ein solcher Vorabstreifer dient zum Ausgleich der Tiefe bei ausgefahrener Bohle.

US 3,403,609 A beschreibt einen Schneckenförderer mit einer in Fahrtrichtung nach diesem angeordneten Einrichtung, die aus einem elastischen Material besteht und an einem unteren Ende eines Rahmens eines Straßenfertigers befestigt ist.

EP 2 169 117 A1 beschreibt einen Straßenfertiger mit den Merkmalen des Oberbegriffs des Patentanspruchs 1.

DE 10 2010 004 785 A1 beschreibt einen Straßenfertiger mit einem sogenannten Tunnelblech, welches einen Materialraum in Fahrtrichtung nach vorne begrenzen soll. Weiterhin ist ein Leitblech vorgesehen, das vertikal verstellbar ist. Dies soll im Wesentlichen dazu dienen, ein Sollniveau eines Materialvorrats beizubehalten.

US 2014/064848 A1 beschreibt eine vertikal verstellbare Platte, die zwischen zwei Positionen verstellbar ist, wodurch eine Verteilung eines Asphaltmaterials bzw. dessen Mängel bestimmt wird
Die EP 1 120 495 A1 beschreibt ebenfalls einen Straßenfertiger mit Kanalblechen.

Der Erfindung liegt die Aufgabe zugrunde, ein solches Fließen von Mischgut in Fahrtrichtung nach vorne zu verhindern und gleichzeitig einen Wirkungsgrad des Schneckenförderers zu verbessern, indem ein geometrisch definierter Schneckentrog gebildet wird.

Zur Lösung der Aufgabe wird ein Straßenfertiger mit den Merkmalen des Patentanspruchs 1 vorgeschlagen. Das Kanalblech des Straßenfertigers zeichnet sich insbesondere dadurch aus, dass eine Kanalblechextension am Kanalblech in Richtung Planum verstellbar angeordnet ist. Dadurch wird verhindert, dass Mischgut aus dem Schneckenraum unter den Kanalblechen hindurch in Fahrtrichtung nach vorne fließt. Außerdem wird durch diese Kanalblechextension zwischen Schneckenförderer und Kanalblech ein geometrisch definierter Schneckentrog gebildet. Gleichzeitig ist durch die Verstellbarkeit der Kanalblechextension gewährleistet, dass beim Einbau ein Materialfluss in Fahrtrichtung zwar sicher nach vorne vermindert wird, dabei allerdings eine geforderte Bodenfreiheit für den Fertiger bei Transportfahrt nicht unterschritten wird.

Bei einem ersten Ausführungsbeispiel ist die Kanalblechextension beispielsweise als am Kanalblech verschwenkbar gelagerte Klappenextension ausgebildet. D.h., die Klappenextension ist so verschwenkbar, dass beispielsweise je nach Abstand der Kanalbleche zum Planum entsprechend ein Herausfließen von Mischgut aus dem Schneckenraum verhindert wird. Gleichzeitig kann die geforderte Bodenfreiheit für den Fertiger bei Transportfahrt eingestellt werden.

Im einfachsten Fall kann die Klappenextension im Wesentlichen am unteren Ende des Kanalblechs verschwenkbar gelagert sein. Dadurch ergibt sich im Wesentlichen eine einheitliche Fläche aus Kanalblech mit entsprechender Klappenextension. Es besteht ebenfalls die Möglichkeit, dass die Klappenextension beabstandet zum unteren Ende des Kanalblechs verschwenkbar gelagert ist.

In dem vorangehend genannten Fall ist es dabei weiterhin günstig, wenn eine Schwenkachse Kanalblech und Klappenextension verbindet. Diese kann sich entlang des unteren Endes des Kanalblechs erstrecken.

Um die Klappenextension entsprechend in unterschiedlichen Positionen anordnen zu können, kann die Klappenextension über einen verstellbaren Gelenkmechanismus insbesondere mit einer Rückseite des Kanalblechs verbunden sein.

Ein solcher Gelenkmechanismus kann auch elektrisch oder hydraulisch betätigbar sein. Bei einem anderen Fall weist der Gelenkmechanismus eine Gelenkstange und einen von der Klappenextension vorstehenden Anlenkflansch auf, an welchen die Gelenkstange verschwenkbar gelagert ist. Durch entsprechende Betätigung der Gelenkstange kann dann über den Anlenkflansch die Klappenextension in unterschiedlichen Neigungsstellungen relativ zum Kanalblech angeordnet werden.

Zur einfachen Anordnung der Gelenkstange am Kanalblech, kann die Gelenkstange an einem von einer Rückseite des Kanalblechs vorstehenden Haltebügel in zumindest einer Einklapp- und einer Ausklappstellung fixierbar sein. In der Einklappstellung wird die Klappenextension zurückgeschwenkt, so dass im Wesentlichen nur das Kanalblech mit dem Schneckenförderer zusammenwirkt. In der Ausklappstellung ergänzt die Klappenextension das Kanalblech. Es sind auch unterschiedliche Zwischenstellungen zwischen Einklapp- und Ausklappstellung denkbar.

Um die Gelenkstange am Haltebügel in einfacher Weise zu lagern, kann der Haltebügel zwei beabstandete Bügelteile aufweisen, zwischen denen die Gelenkstange angeordnet ist. Dabei kann es sich weiterhin als günstig erweisen, wenn die Gelenkstange eine Anzahl von Positionieröffnungen aufweist, mittels denen unterschiedliche Relativstellungen von Gelenkstange und Haltebügel festgelegt sind.

Zur unterschiedlichen Festlegung auch beabstandet zur Rückseite des Kanalblechs kann es sich weiterhin als vorteilhaft erweisen, wenn der Haltebügel wenigstens zwei voneinander im Wesentlichen senkrecht zur Rückseite des Kanalblechs beabstandete Fixieröffnungspaare aufweist, mit denen die Positionieröffnungen in den unterschiedlichen Relativstellungen fluchten und in welchen ein Fixiermittel eingreift. Das Fixiermittel dient zur Sicherung der verschiedenen Relativstellungen, indem es in Fixieröffnungspaar und entsprechende Positionieröffnungen eingreift.

Um die Gelenkstange zusammen mit der angelenkten Klappenextension in einfacher Weise verschwenken zu können, kann die Gelenkstange an ihrem oberen Ende eine Handhabe aufweisen. In diesem Zusammenhang kann es sich weiterhin als günstig erweisen, wenn ggf. die Gelenkstange einen unteren in Richtung Anlenkflansch geneigten Anlenkabschnitt und einen von diesem Abschnitt in Richtung Haltebügel sich im Wesentlichen vertikal erstreckenden Positionierabschnitt aufweist.

Es ist weiterhin denkbar, dass die Kanalblechextension als Schieberextension ausgebildet ist, mit einem im Wesentlichen vertikal verschiebbaren Schiebeblech und einem Lagerteil, wobei das Lagerteil am Kanalblech befestigbar ist. Das Schiebeblech ist relativ zum Lagerteill vertikal verschiebbar und entsprechend in unterschiedlichen Positionen analog zu den Einklapp- bzw. Ausklappstellungen anordbar. In der Ausklappstellung ist beispielsweise das Schieberblech nach unten in Richtung Planum abgesenkt, während es in Einklappstellung nach oben in seine maximale Höhenposition vertikal relativ zum Lagerteil verschoben ist.

Um das Schiebeblech in einfacher Weise verstellen und beispielsweise relativ zum Lagerteil befestigen zu können, kann das Lagerteil eine Schiebeführung für eine mit dem Schiebeblech verbundene Schiebestange und/oder Führungsschlitze für von dem Schiebeblech vorstehende Verschiebevorsprünge aufweisen. Mittels der Schiebeführung ist das Schiebeblech über die Schiebestange vertikal verstellbar und mittels der Führungsschlitze ist das Schiebeblech über die vorstehenden Verschiebevorsprünge relativ zum Lagerteil geführt und ggf. dort befestigbar.

In diesem Zusammenhang kann es sich weiterhin als günstig erweisen, wenn das Schiebeblech einen Verstellvorsprung mit Gewindeabschnitt aufweist, in dem die Schiebestange zur Höhenverstellung mit einem Außengewindeabschnitt in Eingriff ist. D.h. durch Drehen der Schiebestange wird über den Gewindeeingriff das Schiebeblech weiter nach oben oder unten relativ zum Lagerteil verschoben.

Beim einfachen Ausführungsbeispiel können die Verschiebevorsprünge als Verschiebebolzen ausgebildet sein und/oder einen Verschraubungsendabschnitt aufweisen. Auf diesem Verschraubungsendabschnitt sind beispielsweise Muttern aufschraubbar, um bestimmte Positionen vom Schiebeblech relativ zum Lagerteil zu fixieren.

Um die Schiebestange ebenfalls am Schiebeblech zu lagern, kann die Schiebestange in einer in einer oberen Deckkante des Schiebeblechs ausgebildeten Bohrung längsverschieblich gelagert sein. Durch diese Bohrung erfolgt eine vertikale Führung des Schiebeblechs relativ zur Schiebestange, wenn diese verdreht wird.

Erfindungsgemäß ist die Kanalblechextension elektrisch, hydraulisch, elektrohydraulisch und/oder pneumatisch verstellbar, sodass ein manuelles Verstellen nicht notwendig ist. Bei einem elektrischen bzw. hydraulischen Verstellen kann außerdem ein ferngesteuertes Verstellen erfolgen. Weiterhin ist zu beachten, dass die Kanalblechextension an ihrem unteren Ende ein Gummiabstreifer aufweisen kann oder das ein unterer Endabschnitt der Kanalblechextension als ein solcher Gummiabstreifer ausgebildet ist. Dies bedeutet, dass dieser Gummiabstreifer bei leichten Kollisionen mit dem Boden bzw. Planum ausweichen kann und damit Schäden an dem Kanalblech und insbesondere der Verstellmöglichkeit der entsprechenden Klappenextension verhindert wird.

Die Erfindung betrifft weiterhin ein Kanalblech wie vorangehend beschrieben.

Im Folgenden werden vorteilhafte Ausführungsbeispiele der Erfindung anhand der in der Zeichnung beigefügten Figuren näher erläutert.

Es zeigen:
- Fig. 1: eine perspektivische Vorderansicht eines Straßenfertigers mit seitlichen Schneckenförderern und Kanalblechen gemäß Erfindung;
- Fig. 2: eine Ansicht analog zu Figur 1 mit ausgeklappten bzw. ausgeschobenen Klappenextensionen bei jedem Kanalblech;
- Fig. 3: eine perspektivische Hinteransicht eines Kanalblechs gemäß einem ersten Ausführungsbeispiel mit Klappenextension in Einklappstellung;
- Fig. 4: eine Ansicht analog zu Figur 3 mit Klappenextension in Ausklappstellung;
- Fig. 5: ein zweites Ausführungsbeispiel für eine Klappenextension in Form einer Schieberextension, und
- Fig. 6: eine Ansicht analog zu Figur 5 mit Schieberextension in Ausklappstellung.

Figur 1 zeigt eine perspektivische Ansicht von schräg hinten auf einen Straßenfertiger 1 mit zwei seitlichen Schneckenförderern 2 zur Erhöhung einer Arbeitsgrundbreite 3 um entsprechende seitliche Arbeitsbreiten 4 und 5. Ein solcher Straßenfertiger 1 ist im Wesentlichen bekannt, wobei den seitlichen Schneckenförderern 2 eine Anzahl von Kanalblechen 6 zugeordnet ist. Diese sind in Fahrtrichtung vor den Schneckenförderern 2 angeordnet und werden an einer entsprechenden Traverse 7 oder auch direkt am Chassis 8 des Straßenfertigers 1 montiert. Die Kanalbleche bilden zusammen mit den Schneckenförderern bzw. einer entsprechenden Einbaubohle einen sogenannten Schneckentrog. Dieser soll verhindern, dass Mischgut aus dem Schneckenraum unter den Kanalblechen hindurch in Fahrtrichtung nach vorne fließt, dort abkühlt und ein Einbauergebnis verschlechtert.

Entsprechende Kanalbleche 6 benötigen einen Mindestabstand zum Boden bzw. Planum, um Kollisionen mit diesem zu vermeiden. Außerdem kann bei größeren Einbaudicken durch eine entsprechende Schnecken- bzw. Chassishöhenverstellung der Abstand sowohl dieser als auch von den Kanalblechen 6 zum Planum 9 vergrößert werden.

In Figur 1 sind die entsprechenden Kanalbleche 6 benachbart zu einer Oberseite des Planums 9 angeordnet und bei dem dargestellten Ausführungsbeispiel am Chassis 8 lösbar befestigt.

Wird durch ein Anheben des Chassis 8 der Abstand zum Planum vergrößert, so können erfindungsgemäß Kanalblechextensionen 10, siehe Figur 2, nach unten in Richtung Planum 9 verschwenkt bzw. verschoben werden, um entsprechend den vergrößerten Abstand hinsichtlich eines Fließens von Mischgut aus dem Schneckenraum unter den Kanalblechen hindurch in Fahrtrichtung nach vorne zu verhindern. In Figur 2 sind die entsprechenden Kanalextensionen 10 an unteren Enden der Kanalbleche 6 in eine entsprechende Ausklappstellung 20 ausgefahren.

Nach Figur 2 sind die entsprechenden Kanalblechextensionen 10 als Klappenextension 11 ausgeführt, die an unteren Enden 12 der Kanalbleche 6 mittels einer entsprechenden Schwenkachse 13 verschwenkbar gelagert sind. Die Schwenkachse 13 ist zwischen dem unteren Ende 12 und einem oberen Ende der Klappenextension 11 nach Figur 2 angeordnet.

In den Figuren 3 und 4 sind entsprechende Klappenextensionen 11 am Kanalblech 6 in ihren unterschiedlichen Positionen nach Figuren 1 und 2 dargestellt, in Figur 3 in Einklappstellung 19 und in Figur 4 in Ausklappstellung 20, die ebenfalls in Figur 2 dargestellt ist.

In Figur 4 ist insbesondere die Schwenkachse 13 zwischen unterem Ende 12 des Kanalblechs 6 und der Klappenextension 11 sichtbar. Auf einer Rückseite der Klappenextension 11 ist ein Anlenkflansch 17 angeordnet, der mit einem in Richtung Anlenkflansch schräg nach vorne und unten verlaufendem geneigten Anlenkabschnitt 29 einer Gelenkstange 16 verbunden ist. Die entsprechende Gelenkstange 16 ist am Anlenkflansch verschwenkbar fixiert. An den entsprechend geneigten Anlenkabschnitt 29 der Gelenkstange 16 schließt sich ein im Wesentlichen vertikaler Positionierabschnitt 30 an. Dieser weist eine Anzahl von Positionieröffnungen 23 auf, siehe Figuren 3 und 4, die zur Fixierung des Positionierabschnitts 30 an einem Haltebügel 18 dienen, der von einer Rückseite 15 des Kanalblechs 6 vorsteht. Dieser Haltebügel 18 weist zwei beabstandete Bügelteile 21 und 22 auf, zwischen denen der Positionierabschnitt 30 verschiebbar ist. Je nach Stellung des Positionierabschnitts 30 relativ zum Haltebügel 18 erfolgt eine entsprechende Verstellung der Kappenextension 11 zwischen beispielsweise Einklappstellung 19 nach Figur 3 bzw. Ausklappstellung 20 nach Figur 4. Entsprechende Zwischenstellungen sind ebenfalls möglich, siehe die entsprechende Anordnung der Positionieröffnungen 23.

In den Figuren 3 und 4 ist noch zu beachten, dass die Bügelteile 21 und 22 zumindest zwei Fixieröffnungspaare 24 und 25 aufweisen, die senkrecht zur Rückseite 15 des Kanalblechs 6 beabstandet zueinander ausgebildet sind. In Figur 3 wird ein erstes Fixieröffnungspaar 24, siehe auch Figur 4, zum Fixieren des Positionierabschnitts 30 mittels entsprechender Fixiermittel 26 verwendet, während in Figur 4 ein weiteres Fixieröffnungspaar 25, siehe auch Figur 3, zu dieser Fixierung dient. Das entsprechende Fixiermittel 26 ist beispielsweise ein einsteckbarer und in seiner Einsteckstellung befestigbarer Bolzen.

An einem oberen Ende 27 der Gelenkstange 16 ist eine Handhabe 28 befestigt, mittels der durch einen Benutzer durch Anheben bzw. Absenken der Gelenkstange 16 unterschiedliche Relativpositionen zwischen Klappenextension 11 und Kanalblech 6 einstellbar sind, siehe auch die Anzahl der entsprechenden Positionieröffnungen 23 für solche verschiedenen Relativstellungen.

Bei den Klappenextensionen 11 ist es weiterhin möglich, dass diese an unteren Enden, d.h. an ihren freien Enden einen Gummiabstreifer aufweisen, der bei leichten Kollisionen mit dem Boden bzw. Planum ausweichen kann und Schäden an dem Gelenkmechanismus 14 verhindern soll.

Es besteht ebenfalls die Möglichkeit, dass ein unterer Endabschnitt der Klappenextension 11 als ein solcher Gummiabstreifer ausgebildet ist.

In den Figuren 5 und 6 ist ein weiteres Ausführungsbeispiel einer Kanalblechextension 10 in Form einer Schieberextension 31 dargestellt. Die Schieberextension 31 umfasst beispielsweise ein Schiebeblech 32 und ein Lagerteil 33. Das Lagerteil 33 kann entsprechend an einer Rückseite eines Kanalblechs 6 lösbar befestigt sein, sodass relativ zu diesem Lagerteil 33 und damit zum Kanalblech 6 das Schiebeblech 32 in die entsprechenden Stellungen nach Figuren 5 und 6 verschiebbar ist, siehe Einklappstellung 19 nach Figur 5 und Ausklappstellung 20 nach Figur 6. In der Einklappstellung 19 ist das Schiebeblech 32 soweit von dem Planum entfernt, dass es beispielsweise nicht nach unten über das Kanalblech 6 vorsteht, siehe die entsprechende Anordnung der Kanalbleche 6 nach Figur 1 ohne Vorstehen der Kanalblechextension 10.

Entsprechend zeigt Figur 6 eine Anordnung des Schiebeblechs 32 entsprechend zur Darstellung nach Figur 2, in der die Kanalblechextension 10 nach unten über untere Enden des Kanalblechs 6 vorstehen.

Das Lagerteil 33 ist im Wesentlichen kastenförmig und in Figuren 5 und 6 in Richtung des Betrachters offen ausgebildet. In einem oberen Ende ist eine Durchführung 34 für die Schiebestange gebildet. Etwa mittig weist das Lagerteil 33 einen Längsschlitz 46 auf, durch den ein Verstellvorsprung 38 hindurchgeführt ist, der von einer Rückseite des Schieberblechs 32 vorsteht. Die Anordnung des Verstellvorsprungs 38 relativ zum Längsschlitz 46 legt die minimale bzw. maximale Ausschubposition des Schiebeblechs 32 relativ zum Lagerteil 33 fest, wobei diese der Einklappstellung 19, siehe Figur 5, bzw. der Ausklappstellung 20, siehe Figur 6, entsprechen. Beidseitig benachbart zum Längsschlitz 46 sind Führungsschlitze 36 ausgebildet, durch welche Verschiebevorsprünge 37 in Form von Verschiebebolzen 41 hindurchgeführt sind, die ebenfalls von einer entsprechenden Rückseite des Schiebeblechs 32 vorstehen. Diese Verschiebebolzen 41 weisen Verschraubungsendabschnitt 42 auf, mit denen entsprechende Muttern verbindbar sind. Diese können zusätzlich zur entsprechenden Fixierung der Relativstellungen zwischen Schiebeblech 32 und Lagerblech 33 dienen.

Die eigentliche Verstellung des Schieberblechs 32 relativ zum Lagerteil 33 erfolgt durch Verdrehen einer Schiebestange 35. Diese ist einer oberen Deckkante 43 des Lagerteils 33 in einer Bohrung 44 längsverschieblich geführt. Die Schiebestange 35 erstreckt sich im Wesentlichen vertikal und ist mit einem unteren Außengewindeabschnitt 40 in einem Gewindeabschnitt 39 angeordnet, der am Verstellvorsprung 38 angeordnet bzw. ausgebildet ist. Der Gewindeabschnitt 39 kann beispielsweise als drehfest im Verstellvorsprung 38 angeordnete Mutter ausgebildet sein. Durch Verdrehen der Schiebestange 35 erfolgt entsprechend ein Verschieben des Gewindeabschnitts 39 entlang des Außengewindeabschnitts 40 und damit ein Verstellen des Verstellvorsprungs 38, der am Schieberblech 32 befestigt ist.

Zur Erleichterung der entsprechenden Verdrehung der Schiebestange 35 weist diese an ihrem oberen Ende eine Handhabe 28 auf.

Das entsprechende Lagerteil 33 kann beispielsweise mittels seitlicher Bohrungen 47 auf einer Rückseite eines Kanalblechs 6 lösbar befestigt werden.

Auch bei dem Ausführungsbeispiel nach Figuren 5 und 6 kann zusätzlich an einem unteren Ende 45 des Schieberblechs 32 ein Gummiabstreifer angeordnet sein oder kann ein unterer Endabschnitt des Schieberblechs als Gummiabstreifer ausgebildet sein.

Abschließend sei noch angemerkt, dass die Verstellung der entsprechenden Kanalblechextensionen außer manuelle ebenfalls hydraulisch oder elektrisch erfolgen kann. Entsprechende Verstellmechanismen können analog zu den bereits beschriebenen ausgebildet sein, sodass beispielsweise das Verschwenken der Klappenextension 11 bzw. das Anheben und Absenken des Schiebeblechs 32 entsprechend hydraulisch oder elektrisch erfolgt. Bei einer solchen hydraulischen oder elektrischen Verstellung kann dies auch ferngesteuert und drahtlos erfolgen. Eine entsprechende Verstellung ist in der EP 17 206 966 für schwenkbare Materialabweiser beschrieben. Dem Materialabweiser ist eine Aktuatoreinheit zur Bewegung, insbesondere zum Verschwenken, zugeordnet, wobei die Aktuatoreinheit einen elektrischen, hydraulischen, elektrohydraulischen oder pneumatischen Aktuator umfasst.

## Patentansprüche

1. Straßenfertiger (1), umfassend zumindest ein Kanalblech, welches an dem Straßenfertiger in Fahrtrichtung vor zumindest einem Schneckenförderer (2) zur Erhöhung der Arbeitsgrundbreite (3) an einer Traverse (7) oder am Chassis (8) des Straßenfertigers lösbar befestigt ist, wobei das Kanalblech (6) abstandsvariabel zu einem Planum (9) angeordnet ist, **dadurch gekennzeichnet, dass** eine Kanalblechextension (10) am Kanalblech in Richtung Planum (9) verstellbar angeordnet ist, wobei die Kanalblechextension (10) elektrisch, hydraulisch, elektrohydraulisch und/oder pneumatisch verstellbar ist.

2. Straßenfertiger nach Anspruch 1, **dadurch gekennzeichnet, dass** die Kanalblechextension (10) als am Kanalblech (6) verschwenkbar gelagerte Klappenextension (11) ausgebildet ist.

3. Straßenfertiger nach Anspruch 2, **dadurch gekennzeichnet, dass** die Klappenextension (11) im Wesentlichen am unteren Ende (12) des Kanalblechs (6) verschwenkbar gelagert ist.

4. Straßenfertiger nach Anspruch 3, **dadurch gekennzeichnet, dass** eine Schwenkachse (13) Kanalblech (6) und Klappenextension (10) verbindet.

5. Straßenfertiger nach einem der Ansprüche 2 bis 4, **dadurch gekennzeichnet, dass** die Klappenextension (11) über einen verstellbaren Gelenkmechanismus (14) mit einer dem Schneckenförderer (2) abgewandten Seite des Kanalblechs (6) verbunden ist.

6. Straßenfertiger nach dem vorangehenden Anspruch, **dadurch gekennzeichnet, dass** der Gelenkmechanismus (14) eine Gelenkstange (16) und einen von der Klappenextension (11) vorstehenden Anlenkflansch (17) aufweist, an welchem die Gelenkstange (16) verschwenkbar gelagert ist.

7. Straßenfertiger nach Anspruch 6, **dadurch gekennzeichnet, dass** die Gelenkstange (16) an einem von der Rückseite (15) des Kanalblechs (6) vorstehenden Haltebügel (18) in zumindest einer Einklapp- und einer Ausklappstellung (19, 20) fixiert ist.

8. Straßenfertiger nach Anspruch 7, **dadurch gekennzeichnet, dass** der Haltebügel (18) zwei beabstandete Bügelteile (21, 22) aufweist, zwischen denen die Gelenkstange (16) angeordnet ist und/oder die Gelenkstange (16) eine Anzahl von Positionieröffnungen (23) aufweist, mittels den unterschiedliche Relativstellungen von Gelenkstange (16) und Haltebügel (18) festgelegt sind.

9. Straßenfertiger nach Anspruch 7 oder 8, **dadurch gekennzeichnet, dass** der Haltebügel (18) wenigstens zwei voneinander im Wesentlichen senkrecht zur Rückseite (15) des Kanalblechs (6) beabstandete Fixieröffnungspaare (24, 25) aufweist, mit denen die Positionieröffnungen (23) in unterschiedlichen Relativstellungen fluchten und in welche ein Fixiermittel (26) eingreift.

10. Straßenfertiger nach Anspruch 8, **dadurch gekennzeichnet, dass** die Gelenkstange (16) an ihrem oberen Ende (27) eine Handhabe (28) und/oder einen unteren in Richtung Anlenkflansch (17) geneigten Anlenkabschnitt (29) und einen von diesem in Richtung Haltebügel (18) sich im Wesentlichen vertikal erstreckenden Positionierabschnitt (30) aufweist.

11. Straßenfertiger nach einem der vorangehenden Ansprüche, **dadurch gekennzeichnet, dass** die Kanalblechextension (10) als Schieberextension (31) mit einem im Wesentlichen vertikal verschiebbaren Schiebeblech (32) und einem Lagerteil (33) ausgebildet ist, wobei das Lagerteil (33) am Kanalblech (6) befestigbar ist.

12. Straßenfertiger nach Anspruch 11, **dadurch gekennzeichnet, dass** das Lagerteil (33) eine Schiebeführung (34) für eine mit dem Schiebeblech (32) verbundene Schiebestange (35) und/oder Führungsschlitze (36) für von dem Schiebeblech (32) vorstehenden Verschiebevorsprüngen (37) aufweist.

13. Straßenfertiger nach Anspruch 12, **dadurch gekennzeichnet, dass** das Schiebeblech (32) einen Verstellvorsprung (38) mit Gewindeabschnitt (39) aufweist, in dem die Schiebestange (35) zur Höhenverstellung mit einem Außengewindeabschnitt (40) in Eingriff ist.

14. Straßenfertiger nach Anspruch 12 oder 13, **dadurch gekennzeichnet, dass** die Verschiebevorsprünge (37) als Verschiebebolzen (41) ausgebildet sind und/oder einen Verschraubungsendabschnitt (42) aufweisen.

15. Straßenfertiger nach Anspruch 12 bis 14, **dadurch gekennzeichnet, dass** die Schiebestange (35) in einem in einer oberen Deckkante (43) des Schiebeblechs (32) ausgebildeten Bohrung (44) längsverschieblich gelagert ist.

16. Straßenfertiger nach einem der vorangehenden Ansprüche, **dadurch gekennzeichnet, dass** die Kanalblechextension (10) an ihrem unteren Ende (45) einen Gummiabstreifer aufweist oder ein unterer Endabschnitt der Kanalblechextension (10) als Gummiabstreifer ausgebildet ist.

## Claims

1. Road finisher (1) with at least one limiting plate, said limiting plate being detachably fastened, in driving direction in front of a screw conveyor (2), to the road finisher on a traverse (7) or on the chassis (8) of the road finisher in order to increase the basic working width (3), the limiting plate (6) being arranged at variable spacing from a subgrade (9), **characterized in that** a limiting plate extension (10) is arranged on the limiting plate so as to be adjustable in the direction of the subgrade (9), wherein the limiting plate extension (10) is electrically, hydraulically, electrohydraulically and/or pneumatically adjustable.

2. Road finisher according to claim 1, **characterised in that** the limiting plate extension (10) is formed as a flap extension (11) pivotably mounted on the limiting plate (6).

3. Road finisher according to claim 2, **characterised in that** the flap extension (11) is pivotably mounted substantially at the lower end (12) of the limiting plate (6).

4. Road finisher according to claim 3, **characterised in that** a pivot axis (13) connects limiting plate (6) and flap extension (10).

5. Road finisher according to one of claims 2 to 4, **characterised in that** the flap extension (11) is connected via an adjustable joint mechanism (14) to a side of the limiting plate (6) directed away from the screw conveyor (2).

6. Road finisher according to claim 5, **characterised in that** the joint mechanism (14) has a hinge rod (16) and a hinged flange (17) projecting from the flap extension (11), on which hinged flange the hinge rod (16) is pivotably mounted.

7. Road finisher according to claim 6, **characterised in that** the hinge rod (16) is fixed to a retaining bracket (18) projecting from the rear side (15) of the limiting plate (6) in at least one fold-in and one fold-out position (19, 20).

8. Road finisher according to claim 7, **characterised in that** the retaining bracket (18) has two spaced-apart bracket parts (21, 22), between which the hinge rod (16) is arranged and/or the hinge rod (16) has a number of positioning openings (23) by means of which different relative positions of the hinge rod (16) and retaining bracket (18) are fixed.

9. Road finisher according to claim 7 or 8, **characterised in that** the retaining bracket (18) has at least two fixing opening pairs (24, 25) which are spaced apart from one another substantially perpendicularly to the rear side (15) of the limiting plate (6) and with which the positioning openings (23) are aligned in different relative positions and in which a fixing means (26) engages.

10. Road finisher according to one of the preceding claims, **characterized in that** the hinge rod (16) has at its upper end (27) a handle (28) and/or a lower joint section (29) inclined in the direction of the hinged flange (17) and a positioning section (30) extending substantially vertically from the latter in the direction of the retaining bracket (18).

11. Road finisher according to one of the preceding claims, **characterised in that** the limiting plate extension (10) is designed as a slide extension (31) with a substantially vertically displaceable sliding plate (32) and a bearing part (33), wherein the bearing part (33) can be attached to the limiting plate (6).

12. Road finisher according to claim 11, **characterised in that** the bearing part (33) has a sliding guide (34) for a sliding rod (35) connected to the sliding plate (32) and/or guide slots (36) for sliding projections (37) projecting from the sliding plate (32).

13. Road finisher according to claim 12, **characterised in that** the sliding plate (32) has an adjusting projection (38) with a threaded section (39), in which the sliding rod (35) is engaged with an externally threaded section (40) for height adjustment.

14. Road finisher according to claim 12 or 13, **characterised in that** the displacement projections (37) are constructed as displacement bolts (41) and/or have a screw connection end section (42).

15. Road finisher according to one of claims 12 to 14, **characterised in that** the sliding rod (35) is mounted longitudinally displaceably in a bore (44) formed in an upper cover edge (43) of the sliding plate (32).

16. Road finisher according to one of the preceding claims, **characterised in that** the limiting plate extension (10) has a rubber wiper at its lower end (45) or a lower end section of the limiting plate extension (10) is designed as a rubber wiper.

## Revendications

1. Finisseuse de route (1), comprenant au moins une plaque de canal qui est fixée de manière amovible à la finisseuse de route dans le sens de la marche, devant au moins un convoyeur à vis (2) pour augmenter la largeur de travail (3), au niveau d'une traverse (7) ou du châssis (8) de la finisseuse de route, dans laquelle la plaque de canal (6) est agencée à une distance variable d'une plate-forme (9), **caractérisée en ce qu'**une extension de plaque de canal (10) est agencée de manière réglable au niveau de la plaque de canal dans la direction de la plate-forme (9), dans laquelle l'extension de plaque de canal est réglable électriquement, hydrauliquement, électrohydrauliquement et/ou pneumatiquement;

2. Finisseuse de route selon la revendication 1, **caractérisée en ce que** l'extension de plaque de canal (10) est conçue sous la forme d'une extension de volet (11) montée de manière pivotante au niveau de la plaque de canal (6).

3. Finisseuse de route selon la revendication 2, **caractérisée en ce que** l'extension de volet (11) est montée de manière pivotante essentiellement au niveau de l'extrémité inférieure (12) de la plaque de canal (6).

4. Finisseuse de route selon la revendication 3, **caractérisée en ce qu'**un axe de pivotement (13) relie la plaque de canal (6) et l'extension de volet (10).

5. Finisseuse de route selon l'une des revendications 2 à 4, **caractérisée en ce que** l'extension de volet (11) est reliée à un côté de la plaque de canal (6) opposé au convoyeur à vis (2) via un mécanisme articulé réglable (14).

6. Finisseuse de route selon la revendication précédente, **caractérisée en ce que** le mécanisme articulé (14) présente une tige articulée (16) et une bride d'articulation (17) faisant saillie à partir de l'extension de volet (11) sur laquelle la tige articulée (16) est montée pivotante.

7. Finisseuse de route selon la revendication 6, **caractérisée en ce que** la tige articulée (16) est fixée à un étrier de retenue (18) faisant saillie à partir du côté arrière (15) de la plaque de canal (6) dans au moins une position repliée et une position dépliée (19, 20).

8. Finisseuse de route selon la revendication 7, **caractérisée en ce que** l'étrier de retenue (18) présente deux parties d'étrier (21, 22) espacées, entre lesquelles la tige articulée (16) est agencée et/ou la tige articulée (16) présente une pluralité d'ouvertures de positionnement (23), au moyen desquelles des positions relatives différentes de la tige articulée (16) et de l'étrier de retenue (18) sont fixées.

9. Finisseuse de route selon la revendication 7 ou 8, **caractérisé en ce que** l'étrier de retenue (18) présente au moins deux paires d'ouvertures de fixation (24, 25) espacées l'une de l'autre essentiellement perpendiculairement à la face arrière (15) de la plaque de canal (6), avec lesquelles les ouvertures de positionnement (23) sont alignées dans des positions relatives et dans lesquelles un moyen de fixation (26) vient en prise.

10. Finisseuse de route selon la revendication 8, **caractérisée en ce que** la tige articulée (16) présente au niveau de son extrémité supérieure une poignée (28) et/ou un tronçon d'articulation inférieur (29) incliné(e) en direction de la bride d'articulation (17) et un tronçon de positionnement (30) s'étendant sensiblement verticalement incliné depuis celle-ci en direction de l'étrier de retenue (18).

11. Finisseuse de route selon l'une des revendications précédentes, **caractérisée en ce que** l'extension de plaque de canal (10) est conçue sous la forme d'une extension coulissante (31) avec une plaque coulissante (32) pouvant se déplacer sensiblement verticalement et une partie d'appui (33), dans laquelle la partie d'appui (33) peut être fixée au niveau de la plaque de canal (6).

12. Finisseuse de route selon la revendication 11, **caractérisée en ce que** la partie d'appui (33) présente un guide de coulissement (34) pour une tige coulissante (35) reliée à la plaque coulissante (32) et / ou des fentes de guidage (36) pour des saillies coulissantes (37) faisant saillie à partir de la plaque coulissante (32).

13. Finisseuse de route selon la revendication 12, **caractérisée en ce que** la plaque coulissante (32) présente une saillie de réglage (38) avec une section filetée (39) dans laquelle la tige coulissante (35) est en prise avec une section filetée extérieure (40) pour un réglage en hauteur.

14. Finisseuse de route selon la revendication 12 ou 13, **caractérisée en ce que** les saillies coulissantes (37) sont conçues sous forme de boulons coulissants (41) et/ou présentent un tronçon d'extrémité de raccordement vissé (42).

15. Finisseuse de route selon les revendications 12 à 14, **caractérisée en ce que** la tige coulissante (35) est montée de manière à pouvoir être déplacée longitudinalement dans un alésage (44) formé dans un bord de recouvrement supérieur (43) de la plaque coulissante (32).

16. Finisseuse de route selon l'une des revendications précédentes, **caractérisée en ce que** l'extension de plaque de canal (10) est réglable électriquement présente un racloir en caoutchouc à son extrémité inférieure (45) ou une section d'extrémité inférieure de l'extension de plaque de conduit (10) est conçue comme un racloir en caoutchouc.
